# EUROPÄISCHE PATENTANMELDUNG

(11) **EP 0 083 787 A2**
(43) Veröffentlichungstag der Anmeldung: **20.07.1983**
(21) Anmeldenummer: 82111980.7
(22) Anmeldetag: 23.12.1982
(51) Int. Cl.: A46B 7/04, A46B 7/02

(54) **Zahnbürste mit einem auswechselbaren Bürstenkopf**

(30) Priorität: 13.01.1982 DE 3200681; 14.10.1982 DE 3238035
(71) Anmelder: Lang, Ludwig, D-6100 Darmstadt (DE); Lang, Ortulf Götz, D-6100 Darmstadt (DE)
(72) Erfinder: Lang, Ludwig, D-6100 Darmstadt (DE); Lang, Ortulf Götz, D-6100 Darmstadt (DE)
(74) Vertreter: Katscher, Helmut, Dipl.-Ing.

(57) **Zusammenfassung**

Bei einer geteilten Zahnbürste mit auswechselbaren Bürstenköpfen (5) weist das Griffteil (3) ein abgewinkeltes, zungenförmiges, konisches Verbindungsstück (1) auf, das in einem konischen Hohlraum (8) des Bürstenkopfes paßt. Der Bürstenkopf (5) ist in zwei entgegengesetzten Stellungen auf das abgewinkelte Verbindungsstück (1) aufsteckbar. Dadurch kann der Bürstenkopf (5) in zwei verschiedene Winkelstellungen zu dem Griffteil (3) gebracht werden, wodurch sich unterschiedliche Berührungsebenen mit den zu reinigenden Zahnflächen ergeben.

## Beschreibung

Die Erfindung betrifft eine Zahnbürste mit einem auswechselbaren Bürstenkopf, der zwischen einer Borstenträgerwand und einer gegenüberliegenden Bürstenkopf-Außenwand einen konisch verlaufenden Hohlraum aufweist, in den ein dem Hohlraum angepaßtes Verbindungsstück eines Griffteils einsteckbar ist.

Derartige Zahnbürsten mit auswechselbaren Bürstenköpfen sind bekannt (US-PS 1 682 325). Der das konische Verbindungsstück aufnehmende Hohlraum wird hierbei durch eine Hülse gebildet, die an der Außenseite des, Bürstenkopfes eingebettet ist. Das Verbindungsstück und der Hohlraum sind im Querschnitt trapezförmig ausgeführt, so daß der Bürstenkopf nur in einer bestimmten Stellung mit dem Griffteil verbunden werden kann. Dadurch ist auch bei der Benutzung der Zahnbürste eine feste Stellung des Bürstenkopfes relativ zu dem Griffteil vorgegeben. Dadurch können bei der Zahnpflege nicht alle zu reinigenden Flächender Zähne in optimaler Weise erreicht werden.

Aufgabe der Erfindung ist es daher, eine Zahnbürste der eingangs genannten Art so auszubilden, daß in einfacher Weise zwei verschiedene Relativstellungen zwischen dem Griffteil und dem Bürstenkopf erzielt werden können, so daß der Bürstenkopf in die jeweils für die Reinigung günstigste Stellung gebracht werden kann. Dabei muß eine einfache Auswechselbarkeit des Bürstenkopfes gewährleistet sein, damit der Benutzer unterschiedliche Bürstenköpfe, beispielsweise mit Borsten unterschiedlicher Härte, leicht auswechseln kann. Dadurch soll auch der rechtzeitige Ersatz von verbrauchten Bürstenköpfen erleichtert und verbilligt werden.

Die Befestigung des Bürstenkopfes muß sicher und zuverlässig sein, und zwar insbesondere auch unter Berücksichtigung sehr unterschiedlicher Temperaturen.

Diese Aufgabe wird erfindungsgemäß dadurch gelöst, daß das Verbindungsstück gegenüber dem Griffteil abgewinkelt ist und daß das Verbindungsstück in zwei entgegengesetzten Stellungen in den Bürstenkopf einsteckbar ist. Dadurch ergeben sich durch Umstecken des Bürstenkopfes zwei verschiedene Winkelstellungen des Bürstenkopfes zum Griffteil, wodurch bei der Benutzung der Zahnbürste zwei unterschiedliche Winkelstellungen des Bürstenkopfes zur Anpassung an die jeweils zu reinigende Fläche der Zähne ermöglicht werden.

Als besonders vorteilhaft hat sich erwiesen, das Verbindungsstück gegenüber dem Griffteil um annähert ₇⁰abzuwinkeln. Die sich dadurch ergebenden beiden Winkelstellungen des Bürstenkopfes zum Griffteil ermöglichen eine optimale Reinigung der Zähne.

Zweckmäßigerweise besteht das Verbindungsstück aus Metall und weist einen Fortsatz auf, der in dem aus Kunststoff bestehenden Griffteil verankert ist. Durch diese Metall-Kunststoff-Verbundbauweise des Griffteils mit dem Verbindungsstück wird erreicht, daß der in besonders hohem Maße beanspruchte. Bereich , nämlich die Verbindung des Griffstücks mit dem Bürstenkopf, eine besonders hohe Festigkeit aufweist, daß dabei aber das Gewicht der Zahnbürste insgesamt verhältnismäßig gering bleibt, weil das weniger beanspruchte Griffteil aus Kunststoff besteht.

Um bei leichter Auswechselbarkeit einen festen Sitz des Bürstenkopfes auf dem Verbindungsstück des Griffteils zu gewährleisten, ist in Weiterbildung des Erfindungsgedankens vorgesehen, daß im Hohlraum des Bürstenkopfes eine in beiderseitige Rastausnehmungen des konischen Verbindungsteils einrastbare Einrast-Abziehbremse angeordnet ist.

Weitere vorteilhafte Ausgestaltungen des Erfindungsgedankens sind Gegenstand von Unteransprüchen.

Die Erfindung wird nachfolgend an Ausführungsbeispielen näher erläutert, die in der Zeichnung dargestellt sind. Es zeigt:
Fig. 1 in einem Längsschnitt den vorderen Teil einer Zahnbürste mit abgezogenem Bürstenkopf,
Fig. 2 einen Schnitt längs der Linie II-II in Fig. 1,
Fig. 3 eine Seitenansicht des Griffteils,
Fig. 4 eine Draufsicht auf das Griffteil,
Fig. 5 einen Schnitt längs der Linie V-V in Fig. 2,
Fig. 6 einen Schnitt längs der Linie VI-VI in Fig. 2,
Fig. 7 eine abgewandelte Ausführungsform eines Verbindungsstücks, das aus einem Drahtbügel besteht,
Fig. 8 eine Seitenansicht des Verbindungsstücks nach Fig. 7,
Fig. 9 einen Längsschnitt durch den vorderen Teil einer anderen Ausführungsform einer Zahnbürste mit auswechselbarem Bürstenkopf,
Fig.10 eine Draufsicht auf das Verbindungsstück der Ausführung nach Fig. 9,
Fig.11 in einem Längsschnitt ähnlich der Fig. 9 eine abgewandelte Ausführungsform,
Fig.12 eine Draufsicht auf das Verbindungsstück nach Fig. 11 und
Fig.13 eine weitere abgewandelte Ausführungsform eines Verbindungsstücks für die Zahnbürste nach Fig. 11.

Bei der in den Fig. 1 bis 6 dargestellten Ausführungsform einer geteilten Zahnbürste mit auswechselbaren Bürstenköpfen ist ein zungenförmiges, aus Metall bestehendes Verbindungsstück 1 einstückig mit einem abgewinkelten Fortsatz 2 ausgeführt, der in einem aus Kunststoff bestehenden Griffteil 3 verankert ist. Dazu weist der Fortsatz 2 seitliche Verankerungszakken 4 auf.

Ein aus Kunststoff bestehender Bürstenkopf 5 trägt. in einer Borstenträgerwand 6 eingesetzte Borsten 7. Zwischen der Borstenträgerwand 6 und einer gegenüberliegenden Bürstenkopf-Außenwand 7 des Bürstenkopfes 5 ist ein in seinem Querschnitt dem.Verbindungsstück 1 angepaßter Hohlraum 8 ausgebildet, dessen Länge etwas größer als die Länge des Verbindungsstücks 1 ist. Wie man insbesondere aus Fig. 2 erkennt, sind das Verbindungsstück 1 und der Hohlraum 8 in gleicher Weise konisch ausgeführt, so daß das Verbindungsstück 1 in den Hohlraum 8 paßt.

Der Winkel α zwischen dem Verbindungsstück 1 und der Längsrichtung des Griffteils 3 beträgt vorzugsweise 7°.

Der Bürstenkopf 5 ist in zwei verschiedenen Stellungen auf das Verbindungsstück 1 aufsteckbar, nämlich entweder in der in Fig. 1 angedeuteten Stellung in einer um 180⁰ gedrehten Stellung, bei der die Bor- - sten 7 in entgegengesetzter Richtung gerichtet sind. Der Bürstenkopf 5 kann somit zwei verschiedene Stellungen gegenüber dem Griffteil 1 einnehmen.

Von der Bürstenkopf-Außenwand 9 ragt ein sich vom inneren Ende des Hohlraums 8 zur Öffnung des Hohlraums 8 hin verjüngendes Keilstück 10 in den Hohlraum 8 hinein, das kürzer als der Hohlraum 8 ist. Die größte Höhe des Keilstücks 10 beträgt vorzugsweise 0,3 mm. Das Keilstück 10 dient als Bremse, die das Verbindungsstück 1 sicher im Bürstenkopf 5 hält und einen vorgegebenen Widerstand gegen das Abziehen des Bürstenkopfes 5 bewirkt.

Die Fig. 7 und 8 zeigen eine abgewandelte Ausführungses Verbindungsstücks form 1', das hierbei als federnder Drahtbügel ausgeführt ist, dessen beide Drahtenden den zur Verankerung im Griffstück 3 dienenden Fortsatz 2' bilden. Hierzu weisen die Drahtenden Stauchrippen 11 auf, deren Höhe zur Drahtoberfläche maximal 0,3 mm beträgt.

Die beiden Schenkel des als Drahtbügel ausgeführten Verbindungsstücks 1' sind mit einer Auswölbung 12 versehen, die durch einen gekrümmten Drahtabschnitt gebildet wird (Fig. 8).

Bei der in den Fig. 9 und 10 dargestellten Ausführungsform, bei der für gleiche Teile gleiche Bezugszeichen wie in Fig. 1 verwendet werden, ist anstelle des Keilstücks 10 eine Einrast-Abziebremse vorgesehen, die aus einer in den Hohlraum 8 ragenden, von der Bürstenkopf-Außenwand 9 vorspringenden keilförmigen Erhebung 13 und einer Rastausnehmung in beiden Seiten des Verbindungsstücks 1 besteht, in die die keilförmige Erhebung 13 einrastbar ist. Bei der Ausführung nach den Fig. 9 und 10 werden die beiderseitigen Rastausnehmungen des konischen Verbindungsstücks 1 durch einen rechteckigen Schlitz 14 gebildet. In beiden Stellungen des Bürstenkopfes 5 rastet die Erhebung 13 in den Schlitz 14 ein, der in seiner Länge und Breite der Erhebung 13 entspricht.

Von diesem Beispiel unterscheidet sich die Ausführung nach Fig. 11 nur dadurch, daß die Einrast-Abziehbremse anstelle der keilförmigen Erhebung 13 als eine in den Hohlraum 8 ragende kalottenförmige Erhebung 15 ausgeführt ist. Die beiderseitigen Rastausnehmungen des konischen Verbindungsstücks 1 werden hierbei durch ein in seiner Länge und Breite der kalottenförmigen Erhebung 15 entsprechendes Rastloch 16 (Fig. 12J gebildet, das auch quadratisch oder als runde Bohrung 17 (Fig. 13) ausgeführt sein kann.

Die Breite des konischen Verbindungsstücks 1 bzw. 1' 'und die Breite des konischen Hohlraums 8 im Bürstenkopf 5 weisen jeweils ein zwischen 0 und - 0,05 mm liegendes Toleranzfeld auf, so daß ein sicherer Sitz zwischen dem Bürstenkopf 5 und den mit dem Verbindungsstück 1 versehenen Griffteil unter allen auftretenden Betriebsbedingungen, insbesondere sehr unterschiedlichen Temperaturen gewährleistet ist.

Abweichend von den dargestellten Ausführungsbeispielen kann das Verbindungsstück 1 mit dem Griffteil 3 einstückig aus Metall hergestellt sein, zum Beispiel aus Zink-Aluminium-Druckguß, wobei der Stiel des Griffteils 3 vorzugsweise hohl ausgeführt ist.

Die Zahnbürste kann auch als Reisezahnbürste ausgeführt sein, bei der ein kurzes, den auswechselbaren Bürstenkopf 5 tragendes Griffteil in eine Hülse einsteckbar ist, die zur Benutzung der Zahnbürste als Griffverlängerung auf das kurze Griffteil aufgesetzt werden kann.

## Patentansprüche

1. Zahnbürste mit einem auswechselbaren Bürstenkopf (5), der zwischen einer Borstenträgerwand (6) und einer gegenüberliegenden Bürstenkopf-Außenwand (9) einen konisch verlaufenden Hohlraum (8) aufweist, in den ein dem Hohlraum (8) angepaßtes Verbindungsstück (1) eines Griffteils (3) einsteckbar ist, dadurch gekennzeichnet, daß das Verbindungsstück (1) gegenüber dem Griffteil (3) abgewinkelt ist und daß das Verbindungsstück (1) in zwei entgegengesetzten Stellungen in den Bürstenkopf (5) einsteckbar ist.

2. Zahnbürste nach Anspruch 1, dadurch gekennzeichnet, daß das Verbindungsstück (1) gegenüber dem Griffteil (3) um angenähert 7° abgewinkelt ist.

3. Zahnbürste nach Anspruch 1, dadurch gekennzeichnet, daß das Verbindungsstück (1) mit dem Griffteil (3) einstückig aus Metall hergestellt ist.

4. Zahnbürste nach Anspruch 1, dadurch gekennzeichnet, daß das Verbindungsstück (1) aus Metall besteht und einen Fortsatz (2) aufweist, der in dem aus Kunststoff bestehenden Griffteil (3) verankert ist.

5. Zahnbürste nach Anspruch 4, dadurch gekennzeichnet, daß das Verbindungsstück (1') als federnder Bügel ausgeführt ist.

6. Zahnbürste nach Anspruch 5, dadurch gekennzeichnet, daß der Bügel eine Auswölbung (12) aufweist.

7. Zahnbürste nach Anspruch 5, dadurch gekennzeichnet, daß der Bügel aus einem Drahtstück besteht, dessen beide Drahtenden Stauchrippen (11) aufweisen und den im Griffteil (3) verankerten Fortsatz (2') bilden.

8. Zahnbürste nach Anspruch 1, dadurch gekennzeichnet, daß im Hohlraum (8) des Bürstenkopfes (5) ein sich vom inneren Ende des Hohlraums verjüngendes Keilstück (10) angeordnet ist, das kürzer als der Hohlraum (8) ist.

9. Zahnbürste nach Anspruch 1, dadurch gekennzeichnet, daß die Breite des konischen Verbindungsstücks (1) und die Breite des konischen Hohlraums (8) im Bürstenkopf (5) jeweils ein zwischen 0 und - 0,05 mm liegendes Toleranzfeld aufweist.

10. Zahnbürste nach Anspruch 1, dadurch gekennzeichnet, -daß im Hohlraum (8) des Bürstenkopf (5) eine in beiderseitige Rastausnehmungen (14,16,17) des konischen Verbindungsstücks (1) einrastbare Einrast-Abziehbremse angeordnet ist.

11. Zahnbürste nach Anspruch 10, dadurch gekennzeichnet, daß die Einrast-Abziehbremse als in den Hohlraum (8) ragende keilförmige Erhebung (13) ausgeführt ist, und daß die beiderseitigen Rastausnehmargen durch einen der Erhebung (13) entsprechenden rechteckigen Schlitz (14) im Verbindungsstück (1) gebildet werden.

12. Zahnbürste nach Anspruch 10, dadurch gekennzeichnet, daß die Einrast-Abziehbremse als in den Hohlraum (8) ragende kalottenförmige Erhebung (15) ausgeführt ist, und daß die beiderseitigen Rastausnehmungen durch ein Rastloch (16), vorzugsweise eine Bohrung (17) im Verbindungsstück (1) gebildet werden.
